# EUROPÄISCHE PATENTSCHRIFT

(11) **EP 0 550 803 B1**
(45) Veröffentlichungstag und Bekanntmachung des Hinweises auf die Patenterteilung: **15.05.1996**
(21) Anmeldenummer: 92118086.5
(22) Anmeldetag: 22.10.1992
(51) Int. Cl.: E04B 1/26, E04G 23/02, B27M 3/00

(54) **Verfahren zum Verbinden von Holzbauteilen**
Wood elements joining process
Procédé d'assemblage de pièces en bois

(30) Priorität: 10.01.1992 DE 4200455
(43) Veröffentlichungstag der Anmeldung: 14.07.1993
(73) Patentinhaber: Moser, Karl, D-86551 Aichach (DE)
(72) Erfinder: Moser, Karl, D-86551 Aichach (DE)
(74) Vertreter: Liska, Horst, Dr.-Ing.

(56) Entgegenhaltungen:
- US-A- 3 094 747
- US-A- 3 866 371

## Beschreibung

Die Erfindung betrifft ein Verfahren zum Verbinden von wenigstens zwei insbesondere stumpf aneinanderstoßenden, balkenförmigen Holzbauteilen, von denen wenigstens eines fest in ein Gebäude eingebaut ist und bei welchem an den beiden Holzbauteilen wenigstens eine über deren Stoßbereich hinwegreichende, plattenförmige Verbindungslamelle, insbesondere aus Holz, befestigt wird.

Ein derartiges Verfahren ist beispielsweise durch US-A-3094747 bekannt.

Bei der Sanierung von Holzkonstruktionen von Gebäuden, beispielsweise Holzbalkendecken oder Dachstühlen, können und sollen die zumeist fest in das Gebäude eingebauten, kraftübertragenden Balken nicht komplett ausgetauscht werden. Vielmehr soll lediglich der geschädigte Teil des Balkens entfernt und der Balken statt dessen durch ein neues Holzbauteil verlängert werden. Die Verlängerung muß so erfolgen, daß sie wieder Schub-, Längs- und Querkräfte übertragen kann, zumal in der Regel der Auflagerbereich des Balkens geschädigt ist.

Es ist auch bekannt, zwei Balken durch Anschrauben oder Annageln von U-Profilen aus Stahl kraftschlüssig aneinander anzuschließen. Durch US-A-3094747 ist es bekannt, Balken durch Anbringen von Beilagen aus Holz miteinander zu verbinden. Alle bisher zur Verbindung von Holzbalken benutzten Verfahren hatten jedoch den Nachteil, daß sie entweder nicht materialgerecht, d.h. in Form einer Holzverbindung, durchgeführt wurden oder aber, soweit Holzverbindungen benutzt wurden, daß diese nur unzureichend Kräfte übertragen konnten.

Es ist Aufgabe der Erfindung, ein Verfahren zum Verbinden mehrerer Holzbauteile anzugeben, das eine hinreichend kraftübertragende Verbindung der Holzbauteile ermöglicht, selbst wenn eines der Holzbauteile fest in ein Gebäude eingebaut ist.

Ausgehend von dem eingangs erläuterten Verfahren, bei welchem die insbesondere balkenförmigen Holzbauteile durch mehrere plattenförmige, ebenfalls vorzugsweise aus Holz bestehende Verbindungslamellen über den Stoßbereich der Holzbauteile hinweg aneinander befestigt werden, wird diese Aufgabe durch folgende Schritte gelöst:
a) Die zu verbindenden Holzbauteile werden relativ zueinander fixiert,
b) in wenigstens eine Seitenfläche der Holzbauteile wird eine über den Stoßbereich hinweg in die Holzbauteile sich erstreckende Vertiefung eingearbeitet, insbesondere eingefräst, deren Boden in den Holzbauteilen in einer gemeinsamen Ebene liegt und deren Tiefe größer ist als die Dicke der Verbindungslamelle,
c) in die Vertiefung wird eine erste Verbindungslamelle eingesetzt und flächig am ebenen Boden der Vertiefung befestigt,
d) die Vertiefung wird von dem Stoßbereich weggerichtet über die erste Verbindungslamelle hinaus erweitert, derart, daß die erweiterte Vertiefung einen bündig über die erste Verbindungslamelle hinweg in die Holzbauteile hinein sich erstreckenden ebenen Boden hat,
e) in die erweiterte Vertiefung wird eine weitere Verbindungslamelle eingesetzt und flächig am Boden der erweiterten Vertiefung sowohl im Bereich der darunter liegenden Verbindungslamelle als auch der Holzbauteile befestigt, wobei die Schrittfolge d) und e) zumindest einmal, vorzugsweise jedoch mehrmals durchgeführt wird.

Dem vorstehend erläuterten Verfahren liegt die Idee zugrunde, die miteinander zu verbindenden Holzbauteile am vorgesehenen Einbauort durch eine Vielzahl sandwichartig übereinander liegender Verbindungslamellen mit gestufter Länge miteinander zu verbinden und zwar so, daß der Lamellenstapel über eine Abtreppung in die beiden Holzbauteile eingreift. Wesentlich ist, daß die Verbindungslamellen nacheinander eingebaut werden und jeweils vor dem Einbau jeder Lamelle eine ebene Auflagefläche hergestellt wird, auf der die einzubauende Lamelle auf ihrer gesamten Fläche aufliegen kann. Auf diese Weise wird eine Verbindung zwischen den beiden Holzbauteilen geschaffen, die in hohem Maß Kräfte übertragen kann.

Um in jedem Fall Vertiefungen mit ebenem Boden in den Verbindungsbereich der Holzbauteile einarbeiten zu konnen, wird zweckmäßigerweise im Schritt d) die Dicke der darunter liegenden Verbindungslamelle bei der Herstellung des bündig ebenen Bodens der erweiterten Vertiefung verringert. Mit anderen Worten, die Dicke der einzubauenden Lamelle wird größer gewählt, als es der Enddicke im fertig eingebauten Zustand entspricht, und die Verbindungslamelle wird beim Erweitern der Vertiefung abgeflacht.

Die Vertiefungen werden vorzugsweise gefräst, insbesondere mit einer Oberfräse mit einem mit hoher Drehzahl rotierenden Stiftfräser. Um einen exakt ebenen Boden der Vertiefung herstellen zu können, wird an den relativ zueinander fixierten Holzbauteilen bevorzugt eine an den Holzbauteilen gehaltene Führungsvorrichtung angebracht, die eine Verschiebung der Oberfräse in einer Ebene erlaubt. Es versteht sich, daß die Holzbauteile vor dem Einbau der Verbindungslamellen mit einer Rohabtreppung versehen werden können, die nachfolgend beim Einbau der Verbindungslamellen nur noch nachgearbeitet werden muß.

Die Verbindungslamellen können am Boden der Vertiefung angenagelt oder angeschraubt werden, werden aber zweckmäßigerweise flächig an dem Boden der Vertiefung angeklebt. Für hochfeste Verklebungen kann zumindest über den Verbindungsbereich der Holzbauteile ein Klimazelt gesetzt werden, in welchem der Verbindungsbereich entsprechend den Klebevorschriften temperiert und auf einer bestimmten Luftfeuchtigkeit gehalten werden kann.

Die Vertiefungen, deren Lange jeweils gleich der darin einzusetzenden Verbindungslamelle ist, werden zweckmäßigerweise zur jeweils darunter liegenden Verbindungslamelle symmetrisch erweitert. Für besonders belastbare Verbindungen hat es sich in diesem Zusammenhang als zweckmäßig erwiesen, wenn die Breite der Erweiterung der Vertiefung quer zum Stoßbereich, d.h. in Längsrichtung balkenförmiger Holzbauteile, gleich oder größer ist als längs des Stoßbereichs, also quer zum Balken. Derartig bemessene Verbindungslamellen überlappen in einem hinreichend großen Flächenbereich mit Flächen der Holzbauteile.

Vorzugsweise werden auf einander gegenüberliegenden Seiten der beiden Holzbauteile Verbindungslamellenstapel eingebaut, um den Querschnitt der Holzbauteile besonders häufig und auch symmetrisch abtreppen zu können. Die auf gegenüberliegenden Seiten angeordneten Verbindungslamellenstapel werden jedoch zweckmäßigerweise quer zum Stoßbereich, d.h. in Längsrichtung der balkenförmigen Holzbauteile, um etwa die halbe Breite der Erweiterungen der Vertiefungen gegeneinander versetzt. Die in Längsrichtung an den Stirnenden der Verbindungslamellen sich ergebenden Stoßfugen werden auf diese Weise gleichmäßig längs der Holzbauteile verteilt und zwar so, daß in jeder Querschnittsfläche maximal nur eine Stoßfuge ist.

Die Verbindungslamellen bestehen unter dem Gesichtspunkt einer materialgerechten Verbindung bevorzugt aus Holz. Es versteht sich, daß die Verbindungslamellen nicht aus derselben Holzsorte bestehen müssen, aus der die Holzbauteile hergestellt sind. Alternativ können auch Holzsorten höherer Festigkeit oder aber Verbindungslamellen aus Nichtholzwerkstoffen verwendet werden. Insbesondere kann daran gedacht werden, flexible Verbindungslamellen zu benutzen, um beispielsweise bei Fachwerkkonstruktionen Gelenkknoten zu erreichen.

Im folgenden soll die Erfindung anhand einer Zeichnung näher erläutert werden. Hierbei zeigt:
- Fig. 1: eine perspektivische Ansicht eines erfindungsgemäß verlängerten Balkens eines Gebäudes und
- Fig. 2: eine erfindungsgemäß hergestellte Knotenverbindung einer Balkenkonstruktion eines Gebäudes.

Fig. 1 zeigt einen im Zuge einer Sanierung eines Gebäudes um einen Holzbalken 1 verlängerten Holzbalken 3, beispielsweise eines Dachstuhls oder einer Holzbalkendecke, der mit dem Gebäude fest verbunden ist, hier mit seinem Ende im Mauerwerk 5 verankert ist, und ein tragendes Konstruktionsteil des Gebäudes bildet. Auf einander gegenüberliegenden Längsseiten der Balken 1, 3, die mit ihren Stirnenden unter Bildung einer Stoßfuge 7 aneinander grenzen, sind Stapel 9 aus jeweils mehreren plattenförmigen Verbindungslamellen 11 in passende Vertiefungen 13 eingeklebt. Die Länge jeder Verbindungslamelle 11 ist gleich der Länge der Vertiefung 13 bemessen, in die sie eingesetzt ist. Innerhalb jedes Stapels 9 sind die Längen der Verbindungslamellen 11 abgestuft und nehmen vom Inneren der Balken 1, 3 nach außen hin zu. Die Überstände, mit der eine jeweils äußere Verbindungslamelle 11 die darunter liegende, innere Verbindungslamelle in Längsrichtung der Balken 1, 3 überragt, sind zur Längsmitte der innersten Verbindungslamelle 11 symmetrisch. Vorzugsweise sind sämtliche Überstände gleich groß, wobei die Länge jedes Überstands quer zu Stoßfuge 7, d.h. in Längsrichtung der Balken 1, 3 gleich oder größer ist als die Breite der Verbindungslamellen 11 längs der Stoßfuge 7, d.h. quer zu den Balken 1, 3. Die Überstände haben damit quadratische oder in Längsrichtung der Balken 1, 3 rechteckige Form. Wie aus Fig. 1 zu ersehen ist, sind die beiden Stapel 9 in Längsrichtung der Balken 1, 3 um die halbe Länge der Überstände der einzelnen Verbindungslamellen 11 gegeneinander versetzt, um zu verhindern, daß mehr als eine stirnseitige Stoßfuge am Ende jeder Verbindungslamelle 11 in derselben Querschnittsebene der Balken 1, 3 liegt. Die Verbindungslamellen bestehen aus Holz und haben im wesentlichen in Längsrichtung der Balken 1, 3 verlaufende Fasern.

Für die Verlängerung des Balkens 3 aufgrund einer Sanierung, bei welcher geschädigte Abschnitte des Balkens 3 herausgeschnitten werden, wird der Balken 1 zunächst in Flucht des Balkens 3 fixiert, beispielsweise durch nicht näher dargestellte, vorübergehend angenagelte Latten oder dergleichen oder gegebenenfalls durch nach erfolgter Sanierung entfernte Stützkonstruktionen fixiert. Sodann wird an den fixierten Balken eine bei 15 angedeutete Führung für eine Fräsvorrichtung, beispielsweise eine nicht näher dargestellte Oberfräse oder dergleichen, angebracht, mit deren Hilfe im Verbindungsbereich der Balken 1, 3 ebene Flächen gefräst werden können, die sich über die Stoßfuge 7 hinweg parallel zu einer der Balkenflächen in beide Balken 1, 3 hineinerstrecken. Mit Hilfe der Fräsvorrichtung wird nun die Vertiefung 13 für die innerste und damit kürzeste Verbindungslamelle 11 symmetrisch zur Stoßfuge 7 eingefräst und zwar so, daß die Vertiefung einen ebenen, bündig in die beiden Balken 1, 3 übergehenden Boden hat. Sodann wird die innerste Verbindungslamelle 11 flächig eingeklebt, wobei der Klebepreßdruck durch eine hydraulische Presse oder aber durch Nagel- oder Schraubverbindungen erzeugt wird. In einem nächsten Schritt wird die bis zur Außenseite der Balken 1, 3 durchgehende innerste Vertiefung in Längsrichtung der Balken 1, 3 symmetrisch auf die Länge der nächstliegenden Verbindungslamelle erweitert, wobei auch hier die Vertiefung wieder einen ebenen Boden erhält, der sich sowohl über die Erweiterungen als auch die außenliegende Oberfläche der innersten Verbindungslamelle bündig hinwegerstreckt. Zweckmäßigerweise wird hierbei ein Teil der bereits eingeklebten Verbindungslamelle 11 abgetragen. Die wiederum in ihrer Länge der erweiterten Vertiefung angepaßte Verbindungslamelle wird erneut flächig eingeklebt und hierbei auch mit der darunterliegenden Verbindungslamelle verbunden. Diese Einbauschrittfolge wird wiederholt, bis die gewünschte Zahl Verbindungslamellen eingebaut ist. Soweit für die Verklebung spezielle Klimabedingungen eingehalten werden müssen, kann die Verklebung in einem über die Verbindungsstelle der Balken 1, 3 gesetzten Klimazelt erfolgen.

Das erfindungsgemäße Verfahren eignet sich nicht nur zur Verlängerung von Holzbalken, sondern auch zur Sanierung komplizierterer Holzkonstruktionen, wie zum Beispiel der Knotenstelle dreier Holzbalken 17, 19, 21, wie dies in Fig. 2 dargestellt ist. Die Stapel der Verbindungslamellen brauchen im Einzelfall nicht auf einander gegenüberliegenden Seiten angeordnet sein, und sie können sich, wie Fig. 2 für einen Stapel 9a von im wesentlichen T-förmiger Verbindungslamellen 11a zeigt, auch durch das gesamte Holzbauteil hindurcherstrecken, so daß der Boden der ersten flächig einzuklebenden Verbindungslamelle bereits durch ein der Form der Lamellen entsprechendes, jedoch ebenfalls eingesetztes Bodenstück 23 gebildet wird. Der Stapel 9a wird im übrigen in der anhand Fig. 1 erläuterten Weise eingebaut.

Bei der Erläuterung der Fig. 1 und 2 ist davon ausgegangen worden, daß die Vertiefungen 13 vollständig bei der Vorbereitung zum Einbau jeder einzelnen Lamelle eingefräst werden. Es versteht sich, daß das Verfahren jedoch auch so durchgeführt werden kann, daß vor dem Einbau der ersten Verbindungslamelle die miteinander zu verbindenden Balken 1, 3 bzw. 17, 19, 21 mit einer Rohabtreppung versehen werden können, die dann beim Einbau der Verbindungslamellen nachbearbeitet, zum Beispiel überfräst, wird.

## Patentansprüche

1. Verfahren zum Verbinden von wenigstens zwei insbesondere stumpf aneinanderstoßenden, balkenförmigen Holzbauteilen, von denen insbesondere wenigstens eines fest in ein Gebäude (5) eingebaut ist, bei welchem an den beiden Holzbauteilen (1, 3; 17, 19, 21) wenigstens eine über deren Stoßbereich (7) hinwegreichende, plattenförmige Verbindungslamelle (11; 11a), insbesondere aus Holz, befestigt wird,
**gekennzeichnet durch** folgende Schritte:
a) die zu verbindenden Holzbauteile (1, 3; 17, 19, 21) werden relativ zueinander fixiert,
b) in wenigstens eine Seitenfläche der Holzbauteile (1, 3; 17, 19, 21) wird eine über den Stoßbereich (7) hinweg in die Holzbauteile (1, 3; 17, 19, 21) sich erstreckende Vertiefung (13) eingearbeitet, deren Boden in den Holzbauteilen (1, 3; 17, 19, 21) in einer gemeinsamen Ebene liegt und deren Tiefe größer ist als die Dicke der Verbindungslamelle (11; 11a),
c) in die Vertiefung (13) wird eine erste Verbindungslamelle (11; 11a) eingesetzt und flächig am ebenen Boden der Vertiefung (13) befestigt,
d) die Vertiefung (13) wird von dem Stoßbereich weggerichtet über die erste Verbindungslamelle (11; 11a) hinaus erweitert, derart, daß die erweiterte Vertiefung (13) einen bündig über die erste Verbindungslamelle (11; 11a) hinweg in die Holzbauteile (1, 3; 17, 19, 21) hinein sich erstreckenden ebenen Boden hat,
e) in die erweiterte Vertiefung (13) wird eine weitere Verbindungslamelle (11; 11a) eingesetzt und flächig am Boden der erweiterten Vertiefung (13) sowohl im Bereich der darunterliegenden Verbindungslamelle (11; 11a) als auch der Holzbauteile (1, 3; 17, 19, 21) befestigt, wobei die Schrittfolge d) und e) zumindest einmal durchgeführt wird.

2. Verfahren nach Anspruch 1, dadurch gekennzeichnet, daß im Schritt d) die Dicke der darunterliegenden Verbindungslamelle (11; 11a) bei der Herstellung des bündig ebenen Bodens der erweiterten Vertiefung (13) verringert wird.

3. Verfahren nach Anspruch 1 oder 2, dadurch gekennzeichnet, daß die Holzbauteile (1, 3; 17, 19, 21) vor dem Einbau der Verbindungslamellen (11; 11a) mit einer Rohabtreppung versehen werden.

4. Verfahren nach einem der Ansprüche 1 bis 3, dadurch gekennzeichnet, daß die Vertiefungen (13) gefräst werden.

5. Verfahren nach Anspruch 4, dadurch gekennzeichnet, daß an den relativ zueinander fixierten Holzbauteilen (1, 3; 17, 19, 21) eine an den Holzbauteilen gehaltene Führungsvorrichtung (15) angebracht wird, die eine Verschiebung einer Oberfräse in einer Ebene erlaubt.

6. Verfahren nach einem der Ansprüche 1 bis 5, dadurch gekennzeichnet, daß die Verbindungslamellen (11; 11a) flächig am Boden der Vertiefung angeklebt sind.

7. Verfahren nach Anspruch 6, dadurch gekennzeichnet, daß die Verklebung in einem zumindest den Bereich der Vertiefung umschließenden Klimazelt durchgeführt wird.

8. Verfahren nach einem der Ansprüche 1 bis 7, dadurch gekennzeichnet, daß die Vertiefungen (13) zur jeweils darunterliegenden Verbindungslamelle (11; 11a) symmetrisch erweitert werden.

9. Verfahren nach Anspruch 8, dadurch gekennzeichnet, daß die Breite der Erweiterung der Vertiefung (13) quer zum Stoßbereich (7) gleich oder größer ist als längs des Stoßbereichs (7).

10. Verfahren nach einem der Ansprüche 1 bis 9, dadurch gekennzeichnet, daß auf einander gegenüberliegenden Seiten der den Holzbauteile (1, 3) Verbindungslamellenstapel (9) eingebaut werden.

11. Verfahren nach Anspruch 10, dadurch gekennzeichnet, daß die auf gegenüberliegenden Seiten angeordneten Verbindungslamellenstapel (9) quer zum Stoßbereich (7) um etwa die halbe Breite der Erweiterungen der Vertiefungen (13) gegeneinander versetzt sind.

## Claims

1. Process for joining at least two in particular blunt-edged, contacting, beam-shaped wood parts, at least one of which is built securely into a building (5), in which at least one connecting layer (11; 11a), made in particular of wood, extending over the contact point (7) is secured to both wood parts (1, 3; 17, 19, 21),
**characterised by** the following steps:
a) the wood parts (1, 3; 17, 19, 21) to be joined are fixed relative to one another,
b) in at least one side face of the wood parts (1, 3; 17, 19, 21) a recess (13) is made extending over the contact point (7) into the wood parts (1, 3; 17, 19, 21), the base of which in the wood parts (1, 3; 17, 19, 21) is in a common plane and the depth of which is greater than the thickness of the connecting layer (11; 11a),
c) a first connecting layer (11; 11a) is inserted into the recess (13) and secured flat against the level base of the recess (13),
d) the recess (13) is extended away from the connection point over the first connecting layer (11; 11a), so that the extended recess (13) has a flat base extending flush over the first connecting layer (11; 11a) into the wood part (1, 3; 17, 19, 21),
e) a further connecting layer (11; 11a) is inserted into the extended recess (13) and secured flat onto the base of the extended recess (13) both in the region of the underlying connecting layer (11; 11a) and that of the wood parts (1, 3; 17, 19, 21), whereby steps d) and e) are carried out at least once.

2. Process according to Claim 1, characterised in that in step (d) the thickness of the underlying connecting layer (11; 11a) is reduced on forming the flush, flat base of the extended recess (13).

3. Method according to Claim 1 or 2, characterised in that the wood parts (1, 3; 17, 19, 21) are roughly stepped before the installation of the connecting layers (11; 11a).

4. Process according to one of Claims 1 to 3, characterised in that the recesses (13) are shaped.

5. Process according to Claim 4, characterised in that a guide device (15) held against the wood parts is attached to the wood parts (1, 3; 17, 19, 21) fixed relative to one another, which guide device permits the movement of a recessing machine in a plane.

6. Process according to one of Claims 1 to 5, characterised in that the connecting layers (11; 11a) are stuck flat onto the base of the recess.

7. Process according to Claim 6, characterised in that the adhesion is carried out in a climatic tent enclosing at least the area of the recess.

8. Process according to one of Claims 1 to 7, characterised in that the recesses (13) are extended symmetrically in relation to the underlying connecting layer (11, 11a).

9. Process according to Claim 8, characterised in that the width of the extension of the recess (13) at right angles to the contact point (7) is equal to or greater than along the contact point (7).

10. Process according to one of Claims 1 to 9, characterised in that piles of connecting layers (9) are inserted on opposite sides of the wood parts (1, 3).

11. Process according to Claim 10, characterised in that the piles of connecting layers (9) arranged on opposite sides are off-set in relation to one another at right angles to the contact point (7) by about half the width of the extensions of the recesses (13).

## Revendications

1. Procédé d'assemblage d'au moins deux pièces en bois en forme de poutres, en particulier aboutées de façon jointive, parmi lesquelles, en particulier, au moins l'une d'elles est encastrée de façon fixe dans un bâtiment (5), selon lequel est fixée, sur les deux pièces en bois (1, 3 ; 17, 19, 21), au moins une lamelle d'assemblage (11 ; 11a) en forme de plaque, s'étendant au-delà de leur zone de jointure (7), constituée en particulier en bois, caractérisé par les étapes suivantes :
a) les pièces en bois (1, 3 ; 17, 19, 21) destinées à être assemblées sont fixées les unes par rapport aux autres ;
b) dans au moins une face latérale des pièces en bois (1, 3 ; 17, 19, 21) est creusé un évidement (13) pénétrant dans les pièces en bois (1, 3 ; 17, 19, 21) et s'étendant au-delà de la zone de jointure (7), dont le fond, dans les pièces en bois (1, 3 ; 17, 19, 21), se situe dans un plan commun, et dont la profondeur est plus importante que l'épaisseur des lamelles d'assemblage (11 ; 11a),
c) dans l'évidement (13), une première lamelle d'assemblage (11 ; 11a) est insérée et fixée, de façon plane, sur le fond plat de l'évidement (13),
d) l'évidement (13) est élargi, dans la direction opposée à la zone de jointure, au-delà de la première lamelle d'assemblage (11 ; 11a), de telle sorte que l'évidement (13) élargi présente un fond plat s'étendant à l'intérieur des pièces en bois (1, 3 ; 17, 19, 21), de façon affleurée au-dessus de la première lamelle d'assemblage (11 ; 11a),
e) dans l'évidement (13) élargi, une autre lamelle d'assemblage (11 ; 11a) est insérée et est fixée, de façon plane, sur le fond de l'évidement (13) élargi, aussi bien dans la zone de la lamelle d'assemblage (11 ; 11a) située dessous que dans celle des pièces en bois (1, 3 ; 17, 19, 21), les opérations d) et e) étant au moins exécutées une fois.

2. Procédé selon la revendication 1, caractérisé en ce que, dans l'étape d), l'épaisseur de la lamelle d'assemblage (11 ; 11a) située dessous est réduite lorsque l'on façonne le fond plat et plan de l'évidement (13) élargi.

3. Procédé selon la revendication 1 ou 2, caractérisé en ce que les pièces en bois (1, 3 ; 17, 19, 21) sont pourvues, avant l'encastrement des lamelles d'assemblage (11 ; 11a), d'un gradin brut.

4. Procédé selon l'une des revendications 1 à 3, caractérisé en ce que les évidements (13) sont mortaisés.

5. Procédé selon la revendication 4, caractérisé en ce qu'est disposé, sur les pièces en bois (1, 3 ; 17, 19, 21), fixées les unes par rapport aux autres, un dispositif de guidage (15) maintenu sur les pièces en bois, qui permet un déplacement dans un plan d'une défonceuse.

6. Procédé selon l'une des revendications 1 à 5, caractérisé en ce que les lamelles d'assemblage (11 ; 11a) sont collées de façon plane sur le fond de l'évidement.

7. Procédé selon la revendication 6, caractérisé en ce que le collage est réalisé à l'intérieur d'une tente climatisée entourant au moins la zone de l'évidement.

8. Procédé selon l'une des revendications 1 à 7, caractérisé en ce que les évidements (13) sont élargis de façon symétrique par rapport à la lamelle d'assemblage (11 ; 11a) située dessous.

9. Procédé selon la revendication 8, caractérisé en ce que la largeur de l'élargissement de l'évidement (13), perpendiculairement à la zone de jointure (7), est égale ou supérieure à la largeur mesurée le long de la zone de jointure (7).

10. Procédé selon l'une des revendications 1 à 9, caractérisé en ce que, sur les côtés opposés des deux pièces en bois (1, 3), des piles de lamelles d'assemblage (9) sont encastrées.

11. Procédé selon la revendication 10, caractérisé en ce que les piles de lamelles d'assemblage (9), disposées sur des côtés opposés, sont décalées les unes par rapport aux autres, perpendiculairement à la zone de jointure (7), selon approximativement la moitié de la largeur des élargissements des évidements (13).
